# EUROPÄISCHE PATENTSCHRIFT

(11) **EP 0 336 251 B1**
(45) Veröffentlichungstag und Bekanntmachung des Hinweises auf die Patenterteilung: **10.05.1995**
(21) Anmeldenummer: 89105376.1
(22) Anmeldetag: 25.03.1989
(51) Int. Cl.: H01R 4/36

(54) **Schraubklemme**
Clamping screw
Borne à vis

(30) Priorität: 31.03.1988 DE 3811023
(43) Veröffentlichungstag der Anmeldung: 11.10.1989
(73) Patentinhaber: Asea Brown Boveri Aktiengesellschaft, 68309 Mannheim (DE)
(72) Erfinder: Küster, Erhard, D-69123 Heidelberg (DE)
(74) Vertreter: Rupprecht, Klaus, Dipl.-Ing.

(56) Entgegenhaltungen:
- DE-B- 2 502 675
- FR-A- 1 120 826
- FR-A- 2 365 221
- FR-E- 67 552

## Beschreibung

Die Erfindung betrifft eine Schraubklemme für ein elektrisches Installationsgerät, insbesondere LS-Schalter, zum Anschluß eines oder/und mehrerer Anschlußdrähte oder Anschlußschienen, mit einem einstückigen, rechteckförmigen Klemmenrahmen, dessen obere Querseite eine Ausnehmung zur Aufnahme einer Klemmschraube aufweist, die mit einem den Klemmenrahmen schlaufenförmig durchgreifenden Kastenrahmen, der in seinem oberen, der oberen Querseite des Klemmenrahmens benachbarten Quersteg eine Gewindebohrung besitzt, zusammenarbeitet, wobei der Klemmenrahmen als offener Ring ausgebildet und zwischen seiner oberen Querseite und dem freien Ende einer einen Stützschenkel bildenden Längsseite, die kürzer ist als die gegenüberliegende Längsseite des Klemmenrahmens, ein definierter Spalt "X" vorgesehen ist.

Schraubklemmen finden in der elektrischen Installationstechnik sowohl einzeln für sich als auch eingesetzt in elektrische Installationsgeräte Verwendung zur Fixierung bzw. zum elektrischen Anschluß von elektrischen Leitern. Insbesondere bei Verwendung in elektrischen Installationsgeräten besteht häufig der Bedarf an Klemmvorrichtungen, die eine einfache Handhabung ermöglichen. Dabei ist häufig gefordert, daß sowohl einzelne Anschlußdrähte als auch Anschlußschienen gleichermaßen anschließbar sein müssen, ohne daß zusätzliche Vorrichtungen oder Vorkehrungen erforderlich sind.

Eine derartige in ein Gehäuse für ein elektrisches Installationsgerät einsetzbare als Rahmenklemme ausgebildete Schraubklemme ist aus der DE-OS 31 37 117 bekanntgeworden, bei der ein bandartiger Leiterstreifen zu einem viereckigen Klemmenrahmen gebogen ist, der von einem schlaufenförmigen Kastenrahmen durchgriffen ist. Eine Klemmschraube arbeitet mit dem Klemmenrahmen und dem Kastenrahmen zusammen und dient zur kraftschlüssigen Fixierung der Anschlußleiter, die sowohl als Draht als auch als Flachleiter in Form von Verbindungsschienen vorgesehen sein können.

Während die Verbindungsschienen zwischen der oberen Querseite des Klemmenrahmens und dem Schraubenkopf der Klemmschraube verklemmt werden, ist zur Fixierung von einzelnen Anschlußdrahten vorgesehen, daß diese in die vom Kastenrahmen gebildete Schlaufe eingeführt werden, der daraufhin mittels der Klemmschraube gegen die untere Querseite des Klemmenrahmens angezogen wird. Hierbei ist es leicht möglich, daß aufgrund der durch die Klemmschraube aufgebrachten Klemmkraft die normalerweise parallel zueinander verlaufenden Längsseiten des Klemmenrahmens eine bleibende Deformation erleiden, indem sie sich bogenartig verwölben und hierdurch die Dauerhaftigkeit der kraftschlüssigen Befestigung beeinträchtigen, so daß eine Lockerung der Schraubverbindung resultieren kann.

Um diesen Nachteil zu begegnen, wäre zwar möglich, die Querschnitte der Seitenwände zu vergrößern und so deren Steifigkeit zu erhöhen. Diese Maßnahme ist aber zwangsläufig mit erhöhtem Materialeinsatz verbunden und erfordert überdies ggf. eine entsprechende Anpassung der Herstellwerkzeuge, wenn die Umformkraft der bisherigen Herstelleinrichtungen nicht ausreicht.

Aus der FR-A 1 120 862 ist eine Schraubklemme bekannt geworden, bei der ein kastenförmiges Element vorgesehen ist, das mit einem U-förmigen Klemmelement versehen ist, welches an einem Anschlußelement gelenkig gelagert ist. Das kastenförmige Element besitzt zwischen dem oberen Quersteg, der eine Ausnehmung zur Durchführung einer Klemmschraube aufweist, und dem benachbarten Längssteg einen Schlitz, offensichtlich damit eine bessere Montage von kastenförmigem Element und dem U-förmigen Klemmenelement erzielt werden kann.

Bei der FR-A 1 093 738 ist anstatt des U-förmigen Klemmenelementes ein ebenfalls kastenförmiges Element vorgesehen; der besagte Schlitz dient dann dazu, das kastenförmige Klemmenelement in das kastenförmige Element einzufügen.

Ausgehend vom vorstehend erörterten Stand der Technik ist es daher Aufgabe der Erfindung, eine Schraubklemme der eingangs genannten Art anzugeben, die unter Vermeidung der Nachteile bei den bekannten Schraubklemmen sich durch einfache und materialsparende Gestaltung auszeichnet, eine kostengünstige Herstellung erlaubt und bei der die Längsseiten des Klemmenrahmens weitgehend unbeansprucht sind und keiner bleibenden Verformung unterliegen. Darüberhinaus soll auch die Bedienung vereinfacht werden.

Diese Aufgabe wird erfindungsgemäß dadurch gelöst, daß die im rechten Winkel gegenüber den Längsseiten des Klemmenrahmens versetzt angeordneten Seitenwände des Kastenrahmens mit Langlöchern versehen sind, in die an der unteren Querseite des Klemmenrahmens angeformte Führungslaschen eingreifen und von diesen Führungslaschen geführt sind, daß die obere Querseite sich beim Festschrauben der Klemmschraube federnd an das freie Ende des Stützschenkels annähert, daß die den Stützschenkel bildende Längsseite des Klemmenrahmens zur Materialeinsparung höchstens die halbe Breite der dieser gegenüber angeordneten, mit der oberen und unteren Querseite verbundenen Längsseite des Klemmenrahmens aufweist und mit einer nach innen weisenden Auswölbung versehen ist, die sich federnd an den oberen Quersteg des Kastenrahmens anlegt und diesen in wenigstens zwei Stellungen gegen Verschieben im Klemmenrahmen sichert.

Mit dieser erfindungsgemäßen Lösung verbindet sich der besondere Vorteil, daß ohne weitere Mittel die Verschraubung in der erfindungsgemäßen Schraubklemme aufgrund der Rückfederung der den Stützschenkel bildenden Längsseite des Klemmenrahmens vorgespannt ist.

Die erfindungsgemäß vorgesehene nockenartige Auswölbung dient dazu, den den Klemmenrahmen durchgreifenden Kastenrahmen in seiner jeweiligen Lage vorübergehend zu halten, indem sich der Stützschenkel mit der nockenartigen Auswölbung an den oberen Quersteg des Kastenrahmens anlegt. Die nockenartige Auswölbung wirkt hierbei als federnder Puffer, an welchem der obere Quersteg des Kastenrahmens anschlägt und der nur mit definiertem Kraftaufwand überwunden werden kann.

Der große Vorteil der mit dieser Verbesserung versehenen Schraubklemme besteht darin, daß je nach dem, ob Anschlußschienen oder Anschlußdrähte zu befestigen sind, die jeweils vorteilhafte, d. h. montagefreundliche Stellung des Kastenrahmens in Bezug auf den Klemmenrahmen vorher einstellbar ist, ohne daß sich diese Einstellung während der Montage selbsttätig ändert. Dabei ist vorgesehen, daß im Falle, daß Anschlußschienen zu befestigen sind, der obere Quersteg des Kastenrahmens unmittelbar neben der oberen Querseite des Klemmenrahmens leigt und die als Haltenocken wirkende Auswölbung am Stützsteg des Kastenrahmens an diesen anlegt. Im anderen Fall, wenn einzelne Anschlußdrähte zu befestigen sind, wird der Kastenrahmen nach unten gedrückt, so daß sein oberer Quersteg mit der unteren Querseite des Klemmenrahmens benachbart ist, wobei die nockenartige Auswölbung am Stützsteg des Klemmenrahmens den oberen Quersteg des Kastenrahmens von oben her beaufschlagt und eine Lageänderung durch Verschieben nach oben verhindert.

In weiterer vorteilhafter Ausgestaltung der Erfindung ist dabei vorgesehen, daß die nockenartige Auswölbung, die vorzugsweise kegelförmig ausgebildet ist, nahe dem freien Ende der den Stützschenkel bildenden Längsseite des Klemmenrahmens angeordnet ist wobei der Abstand zwischen der nockenartigen Auswölbung und der oberen Querseite des Klemmenrahmens etwa der Dicke des oberen Quersteges des Kastenrahmens entspricht bzw. geringfügig größer als dieser ist, so daß dieser in seiner oberen Stellung dicht an die obere Querseite des Klemmenrahmens angrenzt.

Eine weitere vorteilhafte Ausgestaltung der Erfindung besteht darin, die Länge des Gewindeschaftes der Klemmschraube, d. h. des Abstandes zwischen Schraubenkopf und Schraubenende auf die Länge des Kastenrahmens bzw. des gleichlangen Klemmenrahmens anzupassen. Damit wird erreicht, daß im eingeschraubten Zustand, wenn der Schraubenkopf der Klemmschraube an der oberen Querseite des Klemmenrahmens anliegt und der Gewindeschaft soweit in die Gewindebohrung im oberen Quersteg des Kastenrahmens eingeschraubt ist, daß dieser an der oberen Querseite des Klemmenrahmens anliegt, das Schraubenende an der unteren Querseite des Klemmenrahmens anliegt.

In Verbindung mit dem kennzeichnenden Merkmal der erfindungsgemäßen Schraubklemme, nämlich, daß die eine Längsseite des Klemmenrahmens, die einen Stützschenkel bildet, kürzer ist als die gegenüberliegende Längsseite, so daß zwischen dem freien Ende der den Stützschenkel bildenden Längsseite und der darüber angeordneten oberen Querseite des Klemmenrahmens ein Abstand gebildet ist, der ihr federnde Nachgiebigkeit verleiht, ist sichergestellt, daß beim Einführen eines einzelnen Anschlußdrahtes oder auch mehrerer Anschlußdrähte, wozu eine Verschiebung des Kastenrahmens nach unten erforderlich ist, die Klemmkraft vom unteren Quersteg des Kastenrahmens über dessen Seitenwände zu seinem oberen Quersteg und über die darin eingeschraubte Klemmschraube auf die untere Querseite des Klemmenrahmens übertragen wird, so daß die Längsseiten des Klemmenrahmens an der Kraftübertragung der Klemmkraft für die Anschlußdrähte nicht beteiligt sind. Aufgrund der gewählten geometrischen Bedingungen ist dabei vorgesehen, daß der Schraubenkopf sich an der oberen Querseite des Klemmenrahmens anlegt, wobei deren federnde Reaktionskraft für eine Vorspannung der zuvor beschriebenen Verschraubung bewirkt.

Gleichzeitig verbindet sich mit dieser Ausgestaltung der Vorteil, daß der mit der nockenartigen Auswölbung versehene und als Halteglied für den Kastenrahmen dienende Stützschenkel des Klemmenrahmens verformungsfrei bleibt und damit seine Haltefunktion für den Kastenrahmen nicht beeinträchtigt ist.

Auch beim Anschluß eines Flachleiters, z. B. einer Stromsammelschiene, sind die Längsseiten des Klemmenrahmens an der Übertragung der Klemmkraft nicht beteiligt, da diese zwischem dem Schraubenkopf der oberen Querseite des Klemmenrahmens sowie dem oberen Quersteg des Kastenrahmens ausschließlich über den Gewindeschaft der Klemmschraube erfolgt.

Während bei bekannten Schraubklemmen zur Übertragung der Klemmkraft insbesondere die Seitenwände des Klemmenrahmens herangezogen werden und aus diesem Grund die Ausgestaltung des Klemmenrahmens als geschlossener Ring, bei dem die eine Längsseite mit der benachbarten Querseite des Klemmenrahmens formschlüssig verbunden ist, bevorzugt ist, dient bei der erfindungsgemäßen Schraubklemme der Klemmenrahmen im wesentlichen zur Halterung und Führung des Kastenrahmens sowie selbstverständlich zur Stromübertragung.

In weiterer vorteilhafter Ausgestaltung der erfindungsgemäßen Schraubklemme ist ferner vorgesehen, daß die dem Stützschenkel gegenüberliegende Längsseite des Klemmenrahmens mit einer Anformung versehen ist, die auf den jeweiligen Einsatzzweck und Einsatzort abgestimmt ist, beispielsweise mit einer Lichtbogenlaufschiene. Ebenso ist es auch möglich, Teile einer Kontaktstelle, z. B. ein Festkontaktstück, an den Klemmenrahmen anzuformen bzw. mit diesem elektrisch leitend zu verbinden.

Insbesondere wenn ein weiteres Leiterteil mit der Anschlußklemme verbunden werden soll, ist es zweckmäßig, den Klemmenrahmen bzw. seine dem Stützschenkel gegenüberliegende Längsseite mit entsprechenden Anformungen oder Ausnehmungen zur Fixierung und Zentrierung zu versehen.

Während der Stützschenkel des Klemmenrahmens sehr schmal gehalten ist, nicht zuletzt, um Material zu sparen, aber auch um den gewünschten Rückfedereffekt zu bieten, ist die gegenüberliegende Längsseite des Klemmenrahmens so ausgebildet, daß sie zumindest bereichsweise den den Klemmenrahmen durchgreifenden Kastenrahmen an dessen beiden Seitenwänden überragt, und so ein Verdrehen oder Verkanten des Kastenrahmens im Klemmenrahmen sicher verhindert.

Aufgrund von Toleranzen bei der Fertigung der erfindungsgemäßen Schraubklemme ist nicht auszuschließen, daß bei voll eingeschraubter Klemmschraube ihr Schraubenende nicht an der unteren Querseite des Klemmenrahmens anliegt, sondern daß auch hier ein spaltartiger Zwischenraum besteht. Die Größe dieses zwischen der unteren Querseite des Klemmrahmens und dem Schraubenende auftretenden Spaltes ist jedoch stets kleiner dem Abstand zwischen dem freien Ende des Stützschenkels und der oberen Querseite des Klemmenrahmens und bei der Festlegung der Spaltweite dieses Spaltes berücksichtigt.

Diese und weitere vorteilhafte Ausgestaltungen der Erfindung sind in den Unteransprüchen angegeben.

Anhand eines in der Zeichnung dargestellten Ausführungsbeispieles sollen die Erfindung, vorteilhafte Ausgestaltungen und Verbesserungen sowie weitere Vorteile der Erfindung näher erläutert und beschrieben werden.

Es zeigen:
- Figur 1: Eine erfindungsgemäße Schraubklemme mit eingeführtem Flachleiter in Seitenansicht,
- Figur 2: die Anordnung gemäß Figur 1, in Draufsicht,
- Figur 3: die erfindungsgemäße Schraubklemme nach Figur 1 im Längsschnitt,
- Figur 4: die Schraubklemme nach Figur 1 im Längsschnitt jedoch gegenüber Figur 3 um 90° versetzt,
- Figur 5: die erfindungsgemäße Schraubklemme mit eingeführtem Anschlußdraht in Seitenansicht,
- Figur 6: die Anordnung gemäß Figur 5 in Draufsicht.

In Figur 1 ist eine erfindungsgemäße Schraubklemme 10 in Seitenansicht dargestellt, die aus einem Klemmenrahmen 12 und einem Kastenrahmen 14 gebildet ist, die mittels einer Klemmschraube 16 miteinander verbunden sind. In die Schraubklemme ist ein Flachleiter 18 eingeführt, der mit Hilfe der Klemmschraube 16 befestigt ist.

Der Klemmenrahmen 12 ist aus bandartigem Flachmaterial zu einem rechteckförmigen offenen Ring mit einer oberen Querseite 20, einer unteren Querseite 24, einer beide Querseiten 20, 24 verbindenden Längsseite 22 und einer an die untere Querseite 24 senkrecht anschließende als Stützschenkel 26 dienende Längsseite gebildet.

Zwischen dem freien Ende 27 der als Stützschenkel 26 bezeichneten Längsseite der Rahmenklemme 12 und der hierzu benachbarten oberen Querseite 20 ist ein definierter Spalt gebildet, der der oberen Querseite 20 eine federnde Beweglichkeit beim Festschrauben der Klemmschraube 16 ermöglicht.

Der Freiraum zwischen den Längsseiten 22 und 26 und den Querseiten 20 und 24 des Klemmenrahmens 12 wird durchgriffen von dem schlaufenförmig ausgebildeten Kastenrahmen 14, der ebenfalls zwei zueinander parallel angeordnete Seitenwände 30 aufweist, die jeweils mit einem Langloch 32 versehen sind, in welche eine an die untere Querseite 24 des Klemmenrahmens 12 angeformte Führungslasche 25 formschlüssig eingreift.

Zur Verbindung der beiden Seitenwände 30 des Kastenrahmens 14 dient am unteren Ende ein unterer Quersteg 34, der bogenartig nach außen gewölbt ist, und ein oberer Quersteg 36, der aus sich bündig überlappenden rechtwinkligen Abbiegungen der beiden Seitenwände 30 gebildet ist und in seiner ebenen Stegfläche 38 Gewindebohrung 37 besitzt. Diese Gewindebohrung 37 dient zur Aufnahme der bereits erwähnten Klemmschraube 16, welche zur Aufbringung und Übertragung der vorgegebenen Klemmkraft zur Befestigung der elektrischen Leiter dient.

Die näheren Einzelheiten der Ausgestaltung des oberen Quersteges 36 des Kastenrahmens 14 sowie der Gewindebohrung 37 für die Klemmenschraube 16 ist in Figur 1 in einem kreisförmigen Ausschnitt besonders gezeigt.

In Figur 2 ist die Draufsicht auf die Anordnung gemäß Figur 1 wiedergegeben, wobei im wesentlichen die Klemmschraube 16, sowie das flache Leiterstück 18 zu erkennen sind, welches die darunter befindliche Schraubklemme 10 größtenteils verdeckt. Lediglich der an die Längsseite 22 anschließende Bereich der oberen Querseite 20 des Kastenrahmens 14 sowie eine von zwei beiderseits an die Längsseite 22 angeformten Halteflanken 23, an welcher der Kastenrahmen 14 entlanggleiten kann, sind zu erkennen.

In Figur 3 ist ein mittig geführter Längsschnitt durch die in Figur 1 gezeigte Anordnung der Schraubklemme 10 mit einem darin befestigten Flachleiter 18 gezeigt. Soweit in dieser Darstellung zutreffend, sind die entsprechenden Teile mit den gleichen Bezugsziffern wie in Figur 1 versehen. Deutlicher als in Figur 1 ist in Figur 3 zu erkennen, daß der obere Quersteg 36 aus zwei übereinander angeordneten und eng aneinander anliegenden ebenen Blechstücken gebildet ist, die von den Seitenwänden 30 des Kastenrahmens 14 jeweils rechtwinklig umgebogen sind.

In Figur 4 ist ein zu dem in Figur 3 gezeigten Längsschnitt der Anordnung nach Figur 1 um 90° versetzter Längsschnitt dargestellt, aus welchem weitere Details der erfindungsgemaßen Ausgestaltung der Schraubklemme 10 ersichtlich sind. Insbesondere ist in dieser Darstellung die Anordnung der an die Längsseite 22 der Klemmenrahmens 12 angeformten Halteflanken 23 ersichtlich, welche beiderseits an die Längsseite 22 angeformt sind und hierbei die Kastenrahmen 14 überragen. Ferner ist in dieser Darstellung zu erkennen, daß der untere Quersteg 34 der Kastenrahmen 14 eine leicht gekrümmte Form aufweist, die dazu dient, einen zwischen dem unteren Quersteg 34 der Kastenrahmen und der unteren Querseite 24 des Klemmenrahmens eingeführten Drahtleiter möglichst mittig zu fixieren, d. h. unterhalb der Klemmschraube 16, die wie in Figur 5 ersichtlich sich an der unteren-Querseite 24 der Klemmenrahmens 12 mit ihrem Schraubenende anzulegen versucht.

Ein hierbei toleranzbedingter bleibender Abstand zwischen dem Schraubenende der Klemmschraube 16 und der unteren Querseite 24 des Klemmenrahmens, der in Figur 5 mit dem Maß "y" bezeichnet ist, ist in dem zwischen dem freien Ende 27 des Stützschenkels 26 und der darüber angeordneten oberen Querseite des Klemmenrahmens 12 vorgesehenen Abstand "x" bereits berücksichtigt.

Ergänzend zu den Ausführungen zu Figur 1, Figur 3 und Figur 5 ist auf eine nockenartige Auswölbung 28 am Stützschenkel 26 hinzuweisen, die knapp unterhalb des freien Endes 27 des Stützschenkels 26 in diesen eingeprägt ist. Die Auswölbung 28 ist kegelförmig ausgebildet und nach innen gerichtet und lehnt sich aufgrund der federnden Nachgiebigkeit des Stützschenkels 26 elastisch an die Kastenklemme 14 an, wobei der Abstand zwischen der Auswölbung 28 und der darüber befindlichen oberen Querseite 20 des Klemmenrahmens, wie insbesondere in Figur 3 ersichtlich ist, der Dicke des oberen Quersteges 36 des Kastenrahmens 14 entspricht. Mit Hilfe dieses Nockens 28 ist es möglich, den Kastenrahmen entweder in einer oberen, wie in Figur 1 und Figur 3 gezeigt ist, zu halten, wodurch das Einführen eines anzuschließenden Flachleiters 18 erleichtert ist. Durch leichten Druck auf die zum Teil, beispielsweise wie in Figur 5 erkennbar, herausgeschraubte Klemmschraube 16 ist es möglich, den Kastenrahmen nach unten zu drücken, wobei sich der mit dem Nocken 28 versehene Stützschenkel 26 nach außen biegt, bis der obere Quersteg 36 des Kastenrahmens 14 am Nocken 28 vorbei ist. Ein selbsttätiges Zurückgleiten des Kastenrahmens 14, wodurch sich der Abstand zwischen dem unteren Quersteg 34 des Kastenrahmens und der unteren Querseite 24 des Klemmenrahmens 12 verändert, ist hierdurch ausgeschlossen.

Auf die zuvor beschriebene Ausgestaltung der erfindungsgemäßen Schraubklemme 10 ist die Montagefreundlichkeit eines mit der Schraubklemme 10 ausgestatteten elektrischen Installationsgerätes deutlich verbessert.

In Figur 6 ist die Draufsicht auf die in Figur 5 gezeigte Anordnung wiedergegeben, die im wesentlichen der aus Figur 2 bekannten Ansicht entspricht. Unterschiedlich dazu ist in Figur 6 jedoch die gesamte Schraubklemme 10 von oben erkennbar, d. h. sowohl der Klemmenrahmen 12 mit seiner oberen Querseite 20 als auch jeweils der Übergang des oberen Quersteges 36 in die Seitenwände 30 des Kastenrahmens 14. Ferner sind die beiderseits der mit der oberen Querseite 20 verbundenen Längsseite 22 angeformten Halteflanken 23 gezeigt sowie ein angeschlossener Leitungsdraht 19.

## Patentansprüche

1. Schraubklemme (10) für ein elektrisches Installationsgerät, insbesondere LS-Schalter, zum Anschluß eines oder/und mehrerer Anschlußdrähte oder Anschlußschienen (18), mit einem einstückigen, rechteckförmigen Klemmenrahmen (12), dessen obere Querseite (20) eine Ausnehmung zur Aufnahme einer Klemmschraube (16) aufweist, die mit einem den Klemmenrahmen (12) schlaufenförmig durchgreifenden Kastenrahmen (14), der in seinem oberen, der oberen Querseite (20) des Klemmenrahmens (12) benachbarten Quersteg (36) eine Gewindebohrung besitzt, zusammenarbeitet, wobei der Klemmenrahmen (12) als offener Ring ausgebildet und zwischen seiner oberen Querseite (20) und dem freien Ende (27) einer einen Stützschenkel (26) bildenden Längsseite, die kürzer ist als die gegenüberliegende Längsseite (22) des Klemmenrahmens (12), ein definierter Spalt "X" vorgesehen ist, dadurch gekennzeichnet, daß die im rechten Winkel gegenüber den Längsseiten des Klemmenrahmens (12) versetzt angeordneten Seitenwände (30) des Kastenrahmens (14) mit Langlöchern (32) versehen sind, in die an der unteren Querseite (24) des Klemmenrahmens (12) angeformte Führungslaschen (25) eingreifen und von diesen Führungslaschen (23) geführt sind, daß die obere Querseite (20) sich beim Festschrauben der Klemmschraube (16) federnd an das freie Ende (27) des Stützschenkels (26) annähert, daß die den Stützschenkel (26) bildende Längsseite des Klemmenrahmens (12) zur Materialeinsparung höchstens die halbe Breite der dieser gegenüber angeordneten, mit der oberen und unteren Querseite (20, 24) verbundenen Längsseite (22) des Klemmenrahmens (12) aufweist und mit einer nach innen weisenden Auswölbung (28) versehen ist, die sich federnd an den oberen Quersteg (36) des Kastenrahmens (14) anlegt und diesen in wenigstens zwei Stellungen gegen Verschieben im Klemmenrahmen (12) sichert.

2. Schraubklemme nach Anspruch 1, dadurch gekennzeichnet, daß die Auswölbung (28) nahe dem freien Ende (27) der den Stützschenkel (26) bildenden Längsseite des Klemmenrahmens (12) angeordnet und vorzugsweise kegelförmig ausgebildet ist, und daß die Auswölbung (28) in den von den beiden Seitenwänden (30) sowie vom unteren und oberen Quersteg (34, 36) der Kastenklemme (14) begrenzten Raum hineingreift.

3. Schraubklemme nach einem der vorherigen Ansprüche, dadurch gekennzeichnet, daß an der mit der oberen und der unteren Querseite (20, 24) verbundenen Längsseite (22) des Klemmenrahmens (12) beiderseits je eine Halteflanke (23) angeformt ist, welche als Gleit- und Stützfläche für den im Klemmenrahmen verschieblich angeordneten Kastenrahmen (14) dient und dessen Verdrehen oder Verkanten verhindert.

4. Schraubklemme nach einem der vorherigen Ansprüche, dadurch gekennzeichnet, daß an die mit der oberen und unteren Querseite (20, 24) des Klemmenrahmens (12) verbundenen Längsseite (22) ein Leiterstück angeformt ist, das zur Verbindung mit einem Funktionsteil, z. B. Kontaktstelle, des elektrischen Installationsgerätes dient.

5. Schraubklemme nach einem der Ansprüche 1 bis 4, dadurch gekennzeichnet, daß die mit den Halteflanken versehene Längsseite (22) mit Ausnehmungen versehen ist, die zur Fixierung und Zentrierung eines Leiterstückes dienen, welches an der Längsseite befestigt ist.

6. Schraubklemme nach Anspruch 5, dadurch gekennzeichnet, daß das Leiterstück an der Längsseite (22) angeschweißt ist.

7. Schraubklemme nach einem der vorherigen Ansprüche, dadurch gekennzeichnet, daß die Klemmschraube (16) einen bis zum Schraubenkopf mit einem Gewinde versehenen Gewindeschaft aufweist.

8. Schraubklemme nach Anspruch 7, dadurch gekennzeichnet, daß die Länge des Gewindeschaftes der Klemmschraube (16) dem Abstand zwischen der Außenseite der oberen Querseite (20) und der Innenseite der unteren Querseite (24) des Klemmenrahmens (12) entspricht.

9. Schraubklemme nach Anspruch 8, dadurch gekennzeichnet, daß beim Festschrauben der Klemmschraube (16) der untere Quersteg (34) des Kastenrahmens (14) gegen die untere Querseite (24), an welcher das Schraubenende der Klemmschraube (16) auf der Innenseite anliegt, gezogen wird und so die aufgebrachte Klemmkraft in die Klemmschraube (16) einleitet, so daß die Längsseiten (22, 26) des Klemmenrahmens (12) unbeaufschlagt sind.

## Claims

1. Screw-type terminal (10) for an electrical accessory, in particular circuit breaker, for the connection of one and/or more connecting wires or connecting bars (18), having an integral rectangular terminal frame (12), the upper transverse side (20) of which has a recess for accommodating a clamping screw (16) which cooperates with a box-type frame (14) which reaches in a loop shape through the terminal frame (12) and, in its upper transverse web (36) adjoining the upper transverse side (20) of the terminal frame (12), has a threaded bore, the terminal frame (12) being designed as an open ring, and a defined gap "x" being provided between its upper transverse side (20) and the free end (27) of a longitudinal side which forms a supporting limb (26) and is shorter than the opposite longitudinal side (22) of the terminal frame (12), characterized in that the side walls (30) of the box-type frame (14), which are arranged off-set at right angles to the longitudinal sides of the terminal frame (12), are provided with slots (32), in which guide lugs (25) integrally formed on the lower transverse side (24) of the terminal frame (12) engage and are guided by these guide lugs (23), in that the upper transverse side (20) resiliently approaches the free end (27) of the supporting limb (26) as the clamping screw (16) is screwed tight, in that, for the purpose of saving material, the longitudinal side of the terminal frame (12) which forms the supporting limb (26) is no more than half the width of the longitudinal side (22) of the terminal frame (12) which is arranged opposite the latter and is connected to the upper and the lower transverse side (20, 24) and is provided with an inward-pointing bulge (28) which comes to rest resiliently on the upper transverse web (36) of the box-type frame (14) and secures the latter in at least two positions against displacement in the terminal frame (12).

2. Screw-type terminal according to Claim 1, characterized in that the bulge (28) is arranged near to the free end (27) of the longitudinal side of the terminal frame (12) which forms the supporting limb (26) and is preferably of conical construction, and in that the bulge (28) reaches into the space bounded by the two side walls (30) as well as by the lower and upper transverse web (34, 36) of the box-type terminal (14).

3. Screw-type terminal according to one of the preceding claims, characterized in that a retention flank (23) is formed integrally on both sides of the longitudinal side (22) of the terminal frame (12) which is connected to the upper and the lower transverse side (20, 24), said retention flank serving as a sliding and supporting surface for the box-type frame (14), which is arranged displaceably in the terminal frame, and preventing its twisting or tilting.

4. Screw-type terminal according to one of the preceding claims, characterized in that a conductor piece which serves for the connection to a functional part, e.g. contact point, of the electromagnetic accessory, is formed integrally on the longitudinal side (22) connected to the upper and lower transverse side (20, 24) of the terminal frame (12).

5. Screw-type terminal according to one of Claims 1 to 4, characterized in that the longitudinal side (22) provided with the retention flanks is provided with recesses which serve for the fixing and centring of a conductor piece which is secured on the longitudinal side.

6. Screw-type terminal according to Claim 5, characterized in that the conductor piece is welded to the longitudinal side (22).

7. Screw-type terminal according to one of the preceding claims, characterized in that the clamping screw (16) has a screwed shank provided with a thread as far as the screw head.

8. Screw-type terminal according to Claim 7, characterized in that the length of the screwed shank of the clamping screw (16) corresponds to the clearance between the outer side of the upper transverse side (20) and the inner side of the lower transverse side (24) of the terminal frame (12).

9. Screw-type terminal according to Claim 8, characterized in that, as the clamping screw (16) is screwed tight, the lower transverse web (34) of the box-type frame (14) is pulled towards the lower transverse side (24), against the inner side of which the end of the clamping screw (16) rests and thus directs the applied clamping force into the clamping screw (16), with the result that the longitudinal sides (22, 26) of the terminal frame (12) are unstressed.

## Revendications

1. Borne à vis (10) pour un appareil d'installation électrique, en particulier un interrupteur de protection de ligne, en vue du raccordement d'un ou/et plusieurs fils de connexion ou barrettes de connexion (18), comprenant un cadre de borne (12) rectangulaire, monopièce, dont le côté transversal supérieur (20) présente un évidement pour le passage d'une vis de serrage (16) qui coopère avec un cadre mobile (14) traversant en forme de boucle le cadre de borne (12) et comportant un trou taraudé dans sa branche transversale supérieure (36) voisine du côté transversal supérieur (20) du cadre de borne (12), le cadre de borne (12) étant réalisé sous forme d'anneau ouvert et une fente définie "X" étant prévue entre le côté transversal supérieur (20) dudit cadre et l'extrémité libre (27) d'un côté longitudinal qui forme une branche d'appui (26) et qui est plus court que le côté longitudinal opposé (22) du cadre de borne (12), **caractérisée** par le fait que les parois latérales (30) du cadre mobile (14), qui sont disposées à angle droit par rapport aux côtés longitudinaux du cadre de borne (12), sont munies de trous oblongs (32) dans lesquels pénètrent des pattes de guidage (25) formées sur le côté transversal inférieur (24) du cadre de borne (12) et qui sont guidés par ces pattes de guidage (23), que le côté transversal supérieur (20), lors du serrage de la vis de serrage (16), se rapproche élastiquement de l'extrémité libre (27) de la branche d'appui (26), que le côté longitudinal du cadre de borne (12) constituant la branche d'appui (26) présente, à des fins d'économie de matière, tout au plus la moitié de la largeur du côté longitudinal (22) sus-jacent du cadre de borne (12), relié aux côtés transversaux supérieur et inférieur (20, 24), et est muni d'un bombement (28) tourné vers l'intérieur qui s'applique élastiquement contre la branche transversale supérieure (36) du cadre mobile (14) et immobilise ce dernier en translation dans au moins deux positions dans le cadre de borne (12).

2. Borne à vis suivant la revendication 1, **caractérisée** par le fait que le bombement (28) est disposé à proximité de l'extrémité libre (27) du côté longitudinal du cadre de borne (12) constituant la branche d'appui (26) et est de préférence réalisé en forme de cône, et que le bombement (28) pénètre dans l'espace délimité par les deux parois latérales (30) ainsi que par les branches transversales inférieure et supérieure (34, 36) du cadre mobile (14).

3. Borne à vis suivant l'une des revendications précédentes, **caractérisée** par le fait que sur le côté longitudinal (22) du cadre de borne (12) relié aux côtés transversaux supérieur et inférieur (20, 24) est formé de part et d'autre un flanc de maintien (23) qui sert de surface de glissement et d'appui pour le cadre mobile (14) monté déplaçable en translation dans le cadre de borne et qui empêche ce dernier de tourner ou de se mettre de travers.

4. Borne à vis suivant l'une des revendications précédentes, **caractérisée** par le fait qu'un morceau de conducteur qui sert à la liaison avec une partie fonctionnelle, par exemple un emplacement de contact, de l'appareil d'installation électrique est formé sur le côté longitudinal (22) relié aux côtés transversaux supérieur et inférieur (20, 24) du cadre de borne (12).

5. Borne à vis suivant l'une des revendications 1 à 4, **caractérisée** par le fait que le côté longitudinal (22) muni des flancs de maintien présente des évidements servant à la fixation et au centrage d'un morceau de conducteur fixé sur le côté longitudinal.

6. Borne à vis suivant la revendication 5, **caractérisée** par le fait que le morceau de conducteur est soudé sur le côté longitudinal (22).

7. Borne à vis suivant l'une des revendications précédentes, **caractérisée** par le fait que la vis de serrage (16) présente un fût fileté jusqu'à la tête de vis.

8. Borne à vis suivant la revendication 7, **caractérisée** par le fait que la longueur du fût fileté de la vis de serrage (16) correspond à la distance entre la face extérieure du côté transversal supérieur (20) et la face intérieure du côté transversal inférieur (24) du cadre de borne (12).

9. Borne à vis suivant la revendication 8, **caractérisée** par le fait que lors du blocage de la vis de serrage (16), la branche transversale inférieure (34) du cadre mobile (14) est tirée contre le côté transversal inférieur (24) contre la face intérieure duquel l'extrémité libre de la vis de serrage (16) est appliquée qui transmet ainsi à la vis de serrage (16) la force de serrage appliquée, de sorte que les côtés longitudinaux (22, 26) du cadre de borne (12) ne sont pas sollicités.
